# FASCICULE DE BREVET EUROPEEN

(11) **EP 3 441 119 B1**
(45) Date de publication et mention de la délivrance du brevet: **07.07.2021**
(21) Numéro de dépôt: 18190672.8
(22) Date de dépôt: 31.01.2014
(51) Int. Cl.: A63B 69/20

(54) **APPAREIL D'ENTRAÎNEMENT À MOBILITÉ RÉACTIVE COMPRENANT UN SAC DE FRAPPE**
TRAININGSGERÄT MIT REAKTIVER MOBILITÄT, DAS EINEN BOXSACK UMFASST
REACTIVE MOBILITY TRAINING APPARATUS COMPRISING A PUNCH BALL

(30) Priorité: 31.01.2013 FR 1350818; 20.12.2013 FR 1363191
(43) Date de publication de la demande: 13.02.2019
(62) Demande divisionnaire de: 14707200.3
(73) Titulaire: Bellando de Castro, Antoine, Monaco MC 98 000 (MC)
(72) Inventeur: ALMERAS, Lilian, 40150 SOORTS-HOSSEGOR (FR)
(74) Mandataire: Ipside

(56) Documents cités:
- US-A- 2 197 545
- US-A- 5 788 612
- US-B1- 6 390 958

## Description

### Domaine technique

L'invention est relative à un appareil d'entraînement avec sac de frappe pour la pratique de sports de combat et/ou des sports de contact et de préhension, de nature notamment à accroître la force musculaire, la rapidité et les réflexes du pratiquant. Elle a pour objet un tel appareil d'entraînement comportant un sac de frappe.

### État de la technique antérieure

On connaît de l'état de la technique des sacs de frappe suspendus à une structure porteuse. Cette structure porteuse peut être un anneau supérieur de suspension fixé soit directement au plafond ou bien à une potence installée en extrémité supérieure d'un montant fixé au sol.

On connaît du document FR 2 841 792 un sac de frappe pour l'entraînement aux sports de contact, tels que la boxe, le karaté, etc... Le sac de frappe comprend un tube vertical entouré d'un manchon cylindrique en mousse synthétique élastiquement déformable. Le sac de frappe est destiné à recevoir des coups portés par un utilisateur.

Ce sac est suspendu au-dessus du sol et les extrémités supérieure et inférieure sont respectivement reliées à des fixations supérieure et inférieure par deux moyens de liaison dont un au moins est élastiquement déformable.
En outre, le document US6,390,958 décrit également un sac de frappe comportant un manchon cylindrique en matériau élastiquement déformable destiné à recevoir les coups portés par un utilisateur.

### Exposé de l'invention

### Problème technique.

L'inconvénient de ces différents sacs de frappe réside dans le fait que leur poids est en totalité ou en majeure partie supporté par l'anneau supérieur de suspension ce qui requiert une fixation solide de ce dernier soit au plafond soit à la potence. Dans le cas d'une fixation au plafond, la structure de ce dernier devra être suffisamment solide pour supporter non seulement le poids du sac mais aussi notamment, les efforts résultant de l'accélération imprimée au sac par les coups portés par le pratiquant.

Un autre inconvénient des sacs connus réside dans le fait qu'ils sont dédiés à un seul type d'activité et ne peuvent être utilisés pour l'entraînement au plaquage tel que pratiqué par exemple dans le jeu du rugby ou dans le football américain. De plus pour ce qui concerne l'entraînement au plaquage, les sacs existants ne sont pas relevables d'une manière autonome.

Ainsi existe le besoin d'un sac de frappe polyvalent adapté à la pratique de sports de percussion d'une part et de sports de percussion et/ou de préhension d'autre part. Plus particulièrement, il existe un besoin de disposer d'un sac de frappe adapté pour l'entraînement aux sports de contact et/ou de combat (boxe anglaise, boxe thaï, luttes, MMA...), aux arts martiaux (karaté, kung fu, sambo), aux disciplines de self-défense (krav maga, penchak silat...) et aux jeux collectifs de combat (rugby, football américain,...).

Plus particulièrement encore, et pour la pratique des sports de percussion, il existe un besoin de disposer d'un sac de frappe à mobilité réactive réglable en fonction d'une puissance de percussion. Autrement dit, il existe un besoin d'un sac de frappe offrant une mobilité du sac de frappe qui est contrôlée intrinsèquement à partir de caractéristiques propres au sac de frappe, un tel contrôle étant adapté en fonction de la puissance de percussion fournie par l'utilisateur. Il existe un besoin d'un sac de frappe conçu pour l'entraînement à la percussion de tous les membres de l'utilisateur (poings, bras, coudes, genoux, tibias, pieds, tête) et à toutes les hauteurs de frappe, un tel sac de frappe offrant à la fois les avantages d'un sac de frappe de vitesse (du type « speed bag »), d'un sac de frappe lourd (du type « heavy » bag), sans les inconvénients de chacun. Il existe aussi un besoin d'un tel sac de frappe offrant aussi un mouvement d'oscillation qui est réaliste, ce qui n'est par exemple pas le cas des sacs de frappe suspendus de l'art antérieur, dont une oscillation est inversée, le haut des sacs de frappe suspendus de l'art antérieur restant fixe et le bas des sacs de frappe suspendus de l'art antérieur étant mobile. De même, il est souhaitable de disposer d'un sac de frappe offrant une facilité de fixation du sac de frappe, notamment à un plafond de faible hauteur et au sol, à l'inverse des sacs de frappe lourds de l'art antérieur qui obligent en règle générale à l'utilisation d'une potence ou de points d'ancrage robustes et encombrants.
Enfin, il est souhaitable aussi de disposer d'un sac de frappe offrant une résistance et une mobilité réactive du sac de frappe qui est induite par une poussée ou un impact réglable en puissance, ce qui fait défaut pour les sacs de frappe suspendus de l'art antérieur.

Plus particulièrement encore, et pour la pratique des sports de percussion et/ou de préhension, il existe un besoin de disposer d'un sac de frappe et de plaquage à mobilité réactive et à résistance de chute réglable en fonction d'une puissance d'un impact généré par l'utilisateur. Autrement dit, il existe un besoin d'un sac de frappe et de plaquage qui apporte une réponse adaptée à la puissance de l'impact. Autrement dit encore, lors d'un plaquage du sac de frappe et de plaquage, il est souhaitable que ce dernier offre une réponse proportionnée et réaliste à l'impact que le sac de frappe et de plaquage reçoit de l'utilisateur, cette réponse étant intrinsèquement contrôlée à partir de caractéristiques propres au sac de frappe et de plaquage. Il existe aussi un besoin de disposer d'un sac de frappe et de plaquage qui soit conçu à la fois pour l'entraînement à la percussion de tous les membres de l'utilisateur (poings, bras, coudes, genoux, tibias, pieds, tête) sur un plan vertical et horizontal, ainsi qu'à la projection au sol du sac de frappe et de plaquage avec un système de retour automatique du sac de frappe et de plaquage à la position verticale, un tel retour automatique étant toutefois réaliste et exempt de risque pour l'utilisateur. Dans la famille des sacs de frappe et de plaquage, il est souhaitable de disposer d'un sac de frappe et de plaquage offrant à la fois les avantages d'un sac de frappe de vitesse (du type speed bag »), d'un sac de frappe lourd (du type « heavy » bag), et d'un sac de plaquage sans les inconvénients de chacun de ces sacs, et permettant notamment un mouvement d'oscillation d'une partie supérieure du sac de frappe et de plaquage qui est réaliste, ce qui n'est pas le cas des sacs de frappe et de plaquage suspendus de l'art antérieur dont l'oscillation est inversée, le haut du sac de frappe et de plaquage de l'art antérieur restant fixe et le bas du sac de frappe et de plaquage de l'art antérieur étant mobile. Il est aussi souhaitable de disposer d'un sac de frappe et de plaquage offrant une facilité de fixation du sac de frappe et de plaquage à un plafond de faible hauteur ainsi qu'au sol alors qu'un sac de frappe et de plaquage de l'art antérieur n'offre pas une telle facilité, et oblige en règle générale à l'utilisation d'une potence ou de points d'ancrage robustes et encombrants. Par ailleurs, il est souhaitable aussi de disposer d'un sac de frappe et de plaquage offrant une résistance et une mobilité réactive du sac de frappe et de plaquage qui est induite par une poussée ou un impact réglable en puissance, ce qui fait défaut pour les sacs de frappe et de plaquage suspendus de l'art antérieur. Enfin, il est souhaitable de disposer d'un sac de frappe et de plaquage offrant une faculté de relevage automatique du sac de frappe et de plaquage, après sa mise au sol, alors que les sacs de frappe et de plaquage de l'art antérieur doivent être relevés à la main.

### Solution technique

A cet effet l'appareil selon la présente invention, d'entraînement à la pratique des sports de combats, de contact ou de préhension, comprend un sac de frappe formé d'un matériau de remplissage amortisseur de choc disposé dans le volume interne d'une enveloppe substantiellement cylindrique comprenant en extrémité inférieure une paroi d'obturation, constituant paroi de fond, et en extrémité supérieure une seconde paroi d'obturation, caractérisé en ce que la partie inférieure du sac est dotée d'un moyen de lestage monté de manière pivotante dans un amortisseur disposé autour et au contact de ce dernier ledit amortisseur est formé par une paroi enveloppe s'étendant en cercle et déterminant un logement ouvert prévu pour recevoir le moyen de lestage, ladite paroi enveloppe présentant une face d'appui inférieure et une bordure supérieure, l'épaisseur de cette paroi enveloppe, mesurée horizontalement, décroissant depuis la face d'appui vers la bordure supérieure.
Selon une autre caractéristique de l'invention, le moyen de lestage est formé d'un habillage périphérique en mousse présentant substantiellement la forme d'un segment sphérique, et d'un lest noyé dans l'habillage, que ce lest est fixé à la paroi inférieure d'obturation, et que ce lest comporte un taraudage axial traversant dans lequel est engagé en vissage un manchon tubulaire de passage d'un premier moyen de rappel en position verticale, ledit premier moyen de rappel étant apte à occuper un état initial, stable, selon lequel le sac est vertical et un état final, instable selon lequel le sac est horizontal et couché sur le sol. Selon une autre caractéristique de l'invention, le moyen de lestage, est formé d'une coque déterminant une chambre interne dans laquelle est disposé un matériau de lestage, ladite coque présentant une paroi de fond horizontale, une paroi enveloppe ou paroi latérale et une paroi supérieure horizontale, ces différentes parois déterminant la chambre interne de la coque.
Selon une autre caractéristique de l'invention, la partie inférieure du sac est dotée d'une jupe de protection et de fixation au moyen de lestage.
Selon une autre caractéristique de l'invention, le logement est substantiellement de forme complémentaire à celle de l'habillage ou de la coque du moyen de lestage.
Selon une autre caractéristique de l'invention, la paroi enveloppe de l'amortisseur forme un anneau ouvert dont les deux extrémités sont en regard l'une de l'autre et que l'amortisseur, comporte des éléments de jonction, pour joindre l'une à l'autre les deux extrémités de l'anneau formé.
Selon une autre caractéristique de l'invention, l'amortisseur est formé par une mousse de faible densité et est doté d'une peau de protection de la mousse de faible densité, ladite peau de protection étant dotée de perçages traversants calibrés formant échappement.
Selon une autre caractéristique de l'invention, l'amortisseur présente une lèvre supérieure prévue pour venir recouvrir la face supérieure du moyen de lestage et prendre appui sur cette face.
Selon une autre caractéristique de l'invention, le moyen de lestage est traversé de part en part, selon un axe vertical de symétrie par une perforation verticale constituant passage d'un premier moyen de rappel élastique en position verticale, ledit premier moyen de rappel élastique étant apte à occuper un état initial, stable, selon lequel le sac est vertical et un état final, instable selon lequel le sac est horizontal et couché sur le sol.
Selon une autre caractéristique de l'invention, l'appareil comprend, logé dans le matériau de remplissage du sac, un tube central rigide, s'étendant de la paroi supérieure d'obturation à la paroi inférieure d'obturation de l'enveloppe, ledit tube étant fixé aux dites parois et formant avec ces dernières l'ossature du sac les embouchures supérieure et inférieure dudit tube étant en relation de communication respectivement avec un perçage traversant pratiqué dans la paroi supérieure d'obturation et un perçage traversant pratiqué dans la paroi inférieure d'obturation, le premier moyen de rappel étant logé au moins en partie dans le tube central.
Selon une autre caractéristique de l'invention, l'appareil comporte un second moyen de rappel lié mécaniquement à l'ossature du sac, ledit second moyen de rappel étant fixé à un premier organe d'attache solidaire du sac et plus particulièrement de l'ossature dudit sac et étant prévu pour être lié mécaniquement à un second organe d'attache solidaire d'un plafond, ou d'une potence ou de toute autre structure se développant au-dessus du sac.
Selon une autre caractéristique de l'invention, le second moyen de rappel est formé d'un élément longiforme souple sous forme de câble logé au moins en partie dans le tube fixé par une de ses extrémités à un point d'attache solidaire du tube central du sac de frappe, son autre extrémité, externe au sac, étant liée mécaniquement au second organe d'attache, ledit câble étant soumis à des efforts tendant à raccourcir la distance entre le second organe d'attache et ledit sac et le solliciter vers son état initial.
Selon une autre caractéristique de l'invention, l'appareil comporte un système de rétention supérieur élastiquement déformable selon sa longueur, mécaniquement interposé entre le second organe d'attache et l'extrémité correspondante du câble, ledit système de rétention constituant second moyen de rappel.
Selon une autre caractéristique de l'invention, entre le système de rétention supérieur et le second moyen de rappel est interposé un moyen apte à fixer une valeur de seuil de déclenchement mécanique en deçà duquel seul le système de rétention supérieur est sollicité en extension et au-delà duquel le second moyen de rappel est également sollicité en traction ledit moyen étant formé par un déclencheur formé d'au moins deux éléments joints l'un à l'autre de manière séparable, dont un est relié mécaniquement au sac et l'autre au système de rétention et au second moyen de rappel, lesdits éléments étant prévus pour être sollicités mécaniquement en écartement l'un de l'autre et lesdits éléments de déclencheur demeurant accolés l'un à l'autre tant que l'intensité de la sollicitation mécanique qui tend à les séparer est inférieure à la valeur du seuil de déclenchement et se séparant l'un de l'autre lorsque l'intensité de ladite sollicitation mécanique est supérieure à la valeur du seuil de déclenchement. Selon une autre caractéristique de l'invention, le déclencheur est formé d'une part d'une paroi en matériau magnétisable fixée à la paroi supérieure d'obturation du sac ou formant partie de cette dernière et d'un aimant en relation de contact magnétique avec la paroi magnétisable, ledit aimant étant fixé par un lien au système de rétention supérieur, le câble du second moyen de rappel, par son extrémité correspondante étant fixée au dit aimant.

### Bref exposé des figures et des dessins

D'autres avantages, buts et caractéristiques de l'invention apparaîtront à la lecture de la description d'une forme préférée de réalisation, donnée à titre d'exemple non limitatif en se référant aux dessins annexés en lesquels :
- la figure 1 et la figure 2, qui ne font pas partie de la présente invention revendiquée, sont des vues schématiques, en perspective partiellement écorchées d'un appareil,
- la figure 3 qui ne fait pas partie de la présente invention revendiquée, est une vue schématique en perspective d'une paroi supérieure du sac selon une première forme de réalisation,
- la figure 4 qui ne fait pas partie de la présente invention revendiquée, est une vue schématique en perspective d'une paroi supérieure de fermeture du sac selon une seconde forme de réalisation,
- la figure 5 qui ne fait pas partie de la présente invention revendiquée, est une vue en perspective d'une paroi inférieure du sac,
- les figures 6 et 7 qui ne font pas partie de la présente invention revendiquée, sont des vues respectivement assemblées et en éclaté d'un premier moyen de rappel du sac en position verticale selon une première forme de réalisation,
- la figure 8 qui ne fait pas partie de la présente invention revendiquée, est vue schématique du moyen de rappel inférieur selon une autre forme de réalisation,
- la figure 9 qui ne fait pas partie de la présente invention revendiquée, est une vue schématique du moyen de rappel inférieur selon une troisième forme de réalisation,
- la figure 10 qui ne fait pas partie de la présente invention revendiquée, est une vue schématique du moyen de rappel inférieur selon une quatrième forme de réalisation,
- la figure 11 qui ne fait pas partie de la présente invention revendiquée, est une vue en perspective d'un moyen de guidage d'un second moyen de rappel du sac en position verticale,
- les figures 12, 13, 14 qui ne font pas partie de la présente invention revendiquée, sont des vues d'une première forme de réalisation du moyen de rappel supérieur du sac en position verticale,
- les figures 15, 16 et 17 qui ne font pas partie de la présente invention revendiquée, sont des vues d'une deuxième forme de réalisation du moyen de rappel supérieur,
- la figure 18 qui ne fait pas partie de la présente invention revendiquée, est une vue schématique d'une troisième forme de réalisation du moyen de rappel supérieur,
- les figures 19 et 20 qui ne font pas partie de la présente invention revendiquée, montrent une première forme de réalisation d'un moyen de rétention supérieur,
- la figure 21 qui ne fait pas partie de la présente invention revendiquée, montre une seconde forme de réalisation d'un moyen de rétention supérieur,
- la figure 22 qui ne fait pas partie de la présente invention revendiquée, est une vue en plan d'une première forme de réalisation d'un déclencheur,
- la figure 23 qui ne fait pas partie de la présente invention revendiquée, est une vue en perspective d'une deuxième forme de réalisation d'un déclencheur,
- la figure 24 qui ne fait pas partie de la présente invention revendiquée, montre le détail d'un déclencheur selon une troisième forme de réalisation,
- la figure 25 est une vue d'un sac, en éclaté, selon la présente invention,
- la figure 26 est une vue en éclaté d'un sac selon une autre forme de réalisation,
- le figure 27 est une vue du sac assemblé, selon la figure 26.
- la figure 28 est une vue en coupe d'un amortisseur.
- la figure 29 est une vue selon une échelle agrandie d'un détail de l'amortisseur selon la figure 28.

### Meilleures manières de réaliser l'invention,

Tel que représenté, l'appareil d'entraînement à la pratique des sports de combats, de contact ou de préhension, comprend un sac de frappe 1, une semelle 20 horizontale d'appui au sol, apte à être immobilisée sur le sol S, sur laquelle repose le sac de frappe 1 par son fond, la totalité du poids du sac de frappe 1 étant supporté par cette semelle 20 d'appui au sol. Entre la semelle 20 et le sac 1 est établie une liaison mécanique, de préférence du type rotule, autorisant le mouvement de pivotement du sac 1 selon au moins un plan vertical et ce autour du point de contact entre le fond du sac et la semelle 20. L'appareil selon l'invention, est doté d'un moyen 21 de rappel inférieur du sac 1 en position verticale, ce dit moyen de rappel 21, ou premier moyen de rappel agissant en partie inférieure du sac, étant apte à occuper un état initial, stable, selon lequel le sac 1 est vertical et un état final, instable, selon lequel le sac 1 est horizontal et couché sur le sol.

Le sac de frappe 1, généralement de forme cylindrique, comprend une enveloppe externe 2 qui est constituée d'une peau, indifféremment naturelle, tel qu'un cuir ou analogue, ou synthétique, telle qu'un matériau plastique, nylon notamment ou analogue. L'enveloppe externe 2 est conformée en un tube défini selon un premier axe géométrique de révolution A1.

L'enveloppe externe 2 loge une enveloppe interne 3 qui est réalisée en un matériau qui confère au sac de frappe 1 une forme géométrique définie, notamment cylindrique. Un tel matériau est par exemple une résine souple ou analogue. L'enveloppe interne 3 est conformée en un tube défini selon un deuxième axe géométrique de révolution A2 qui est confondu avec le premier axe géométrique de révolution A1. L'enveloppe interne 3 loge au moins un bloc cylindrique amortisseur 4, formant matériau de remplissage, défini selon un troisième axe géométrique de révolution A3 qui est confondu avec le deuxième axe géométrique de révolution A2. Le bloc cylindrique amortisseur 4 est préférentiellement constitué d'un matériau alvéolaire, tel qu'une mousse ou un matériau élastiquement déformable analogue, présentant notamment une forte résilience, pour revenir à une conformation d'origine après qu'un coup soit porté par un utilisateur sur le sac de frappe 1. La mousse présente une densité choisie pour offrir au sac de frappe 1 un meilleur compromis entre un poids, une mobilité et une réactivité adaptés.

Selon une variante préférée de réalisation, le bloc cylindrique amortisseur 4 est constitué d'une pluralité de blocs cylindriques amortisseur élémentaires 4' qui sont empilés les uns sur les autres selon le troisième axe géométrique de révolution A3.

Alternativement, le matériau de remplissage peut être constitué par un fluide sous pression par exemple de l'air, le sac 1 étant alors constitué par une enceinte gonflable étanche à ce fluide.

Le bloc cylindrique amortisseur 4 loge un tube central 5 de préférence déformable élastiquement afin de pouvoir fléchir sans risque de rupture. Ce tube est également de conformation cylindrique définie selon un quatrième axe géométrique de révolution A4 qui est confondu avec le troisième axe de révolution A3. Ce tube central, rigide, par exemple métallique comporte à chaque extrémité supérieure et inférieure une embouchure constituant ouverture axiale. Le ou chaque moyen de rappel du sac en position verticale est logé au moins en partie dans le tube 5 et est fixé à ce dernier soit directement soit par l'intermédiaire de liaison mécanique. Ainsi les efforts de rappel du sac en position se trouvent repris par l'ossature du sac.

Le sac de frappe 1 et plus particulièrement l'enveloppe interne comprend une paroi supérieure d'obturation 6 et une paroi inférieure d'obturation 19 opposée à la précédente, constituant le fond du sac. Le tube 5 s'étend de la paroi supérieure 6 à la paroi inférieure 19 et de préférence est fixé à ces dernières et constitue avec lesdites parois l'ossature du sac. La paroi supérieure d'obturation 6 est ménagée selon un plan de disque P1 orthogonal au quatrième axe de révolution A4. La paroi supérieure 6 comporte à sa périphérie des œillets supérieurs 7 pour le passage d'un jonc supérieur à travers lesdits œillets supérieurs 7 et des œillets médians 7' que comporte une périphérie supérieure 8 de l'enveloppe externe 2. Ces dispositions visent à permettre un assemblage aisé du sac de frappe 1 et de permettre des opérations de maintenance rapide du sac de frappe 1.

Selon une forme de réalisation, comme montrée en figure 3, la paroi supérieure d'obturation 6 est agencée en disque circulaire. Cette paroi 6 est de préférence fixée par sa zone centrale à l'extrémité supérieure du tube 5 soit directement par tout moyen connu, soit par l'intermédiaire d'un élément de fixation pouvant recevoir à l'extérieur du sac un premier organe d'attache sous forme d'anneau de fixation 9, visible en figure 3. Selon cette forme de réalisation, l'élément de fixation est par exemple une douille filetée épaulée, engagée par sa partie filetée d'abord dans un perçage traversant central formé dans la paroi supérieure 6 et ensuite dans une partie taraudée formée en partie supérieure du tube 5. Le diamètre du perçage traversant pourra être égal au diamètre interne du tube 5. Par vissage de la douille filetée, l'épaulement que comporte cette dernière vient en appui contre la face supérieure de la paroi 6. De cette manière, cette paroi 6 se trouve enserrée entre l'extrémité supérieure du tube et l'épaulement de la douille filetée. L'anneau 9 associé à cette douille pourra comporter un axe de guidage et de maintien et sera engagé en rotation, par son axe, dans un alésage traversant axial pratiqué dans la douille. Cet axe, plus long que la douille recevra en extrémité libre, à l'extérieur de l'alésage de la douille, un jonc de maintien assurant l'immobilisation en translation de l'anneau 9 par rapport à ladite douille. A cet anneau 9 pourra être fixé un moyen de rappel en position verticale, fixé par ailleurs à un second organe d'attache solidaire d'une structure s'étendant au-dessus du sac telle que plafond, potence ou analogue.

Selon une autre forme de réalisation, telle qu'illustrée en figure 4, la paroi supérieure d'obturation 6 est formée d'une platine circulaire de fermeture 12 et d'une soucoupe supérieure de fermeture 11 recouvrant la platine circulaire 12 et fixée à cette dernière. La platine de fermeture 12 comporte également des œillets de fermeture 17 pour le passage dudit jonc supérieur et l'assemblage entre eux de la platine de fermeture 12, de l'enveloppe externe 2 et du disque supérieur de fermeture 6. La soucoupe supérieure de fermeture 11 est fixée à la platine de fermeture 12 par l'intermédiaire de vis 14. Ces vis de fixation sont engagées par leur tige filetée dans des perçages traversants 15 formés dans la soucoupe supérieure 12 et toujours par leur tige filetées, sont engagées dans des taraudages 16 traversants pratiqués dans la platine de fermeture 12.

Enfin, la soucoupe supérieure 11 et la platine de fermeture 12 sont chacune pourvues d'un orifice traversant central 18, 18' pour le passage d'un organe de guidage 75 (fig.11) d'un moyen de rappel en l'espèce un câble 64, ce moyen de rappel du sac en position verticale, désigné par la suite par second moyen de rappel étant décrit plus loin. Selon une forme de réalisation, l'organe de guidage 75 comme montré plus particulièrement en figure 16 équipe la partie supérieure du tube 5.

La paroi 19 constitutive du fond du sac comporte un axe de révolution A6 qui est confondu avec le quatrième axe géométrique de révolution A4.

Cette paroi 19 reçoit en fixation le tube central 5.

La paroi inférieure 19, selon une première forme de réalisation telle que montrée en figure 5, est convexe et adopte la forme d'une calotte sphérique, cette calotte sphérique pouvant être un hémisphère.

La semelle 20 d'appui au sol peut être solidarisée avec le sol S par l'intermédiaire d'au moins une vis 23 ou par l'intermédiaire de tout autre moyen de fixation analogue. Cette semelle d'appui 20 peut être formée par une plaque métallique de faible épaisseur ou bien par un tapis en mousse apte à absorber les chocs. Alternativement, la semelle d'appui 20 n'est pas fixée au sol, mais est maintenue fixe par rapport au sol par un lest. Dans ce cas de figure, la semelle d'appui 20 constitue avantageusement la paroi supérieure d'un caisson recevant le lest. Ce lest peut être constitué par de l'eau, par du sable ou autre matériau de remplissage de densité suffisante. Tout autre moyen connu de la personne du métier pourront être utilisés pour maintenir la semelle d'appui fixe par rapport au sol. Par exemple, la surface d'appui au sol de cette semelle pourra être configurée de manière antidérapante.

En variante, la semelle 20, sous forme de plaque métallique ou sous forme de tapis pourra être suffisamment pesante pour constituer en elle-même un lest.

Comme dit précédemment, le sac 1 est équipé d'un moyen inférieur 21 de rappel en position verticale, ou premier moyen de rappel, ce moyen de rappel agissant en partie inférieure du sac.

Selon une première forme de réalisation, le ou le premier moyen de rappel 21 est fixé d'une part à l'ossature du sac et d'autre part à la semelle d'appui au sol 20. Ce moyen de rappel 21 est constitué par organe élastique monté en tension entre un point d'attache formé dans le tube 5, dans la zone inférieure ou supérieure de ce dernier et un point d'attache formé dans la semelle d'appui 20. Ce moyen de rappel 21 traverse ainsi de part en part la paroi 19 inférieure par passage au travers d'un perçage traversant 36 de cette dernière. Ce perçage traversant 36 est en relation de communication avec l'embouchure inférieure du tube 5.

Selon une première forme de réalisation, telle que représentée en figures 6 et 7, le premier moyen de rappel 21 comprend un cylindre principal 24, formant cage, monté dans la partie inférieure du tube central 5. Ce cylindre principal reçoit un premier organe de rappel 25 sous forme de ressort à spires et un lien souple sous forme de câble 26 assurant la liaison mécanique entre le ressort à spires 25 et la semelle d'appui 20. Le cylindre principal 24 comporte un cinquième axe de révolution A5 qui est confondu avec le quatrième axe de révolution A4. Le premier organe de rappel 25 et le premier câble 26 sont montés conjointement en série entre un premier point d'ancrage 27 ménagé sur la semelle d'appui au sol 20 et un deuxième point d'ancrage 28 ménagé sur un bouchon supérieur 30 d'obturation du cylindre principal. Le bouchon supérieur 30 et un bouchon guide-câble 29 engagé en partie inférieure du cylindre principal, sont prévus pour obturer un évidement principal 31 ménagé à l'intérieur du cylindre principal 24, cet évidement principal 31 recevant notamment l'organe de rappel 25. Le bouchon guide-câble 29 comporte un perçage 29' traversant pour le passage du premier câble 26. Le bouchon guide-câble 29 est solidaire du cylindre principal 24 et de la paroi de fond 19 du sac 1. Le bouchon supérieur 30 est solidaire du cylindre principal 24. Plus particulièrement, le deuxième point d'ancrage 28 est ménagé sur une vis d'ancrage 33 montée libre en rotation sur elle-même dans un perçage traversant du bouchon supérieur 30. Le cylindre principal 24 comporte à sa périphérie une gorge de verrouillage 34 qui reçoit une extrémité d'une vis de verrouillage pour solidariser l'un à l'autre le cylindre principal 24 et le tube 5 non représenté sur ces figures. Ces dispositions sont telles que lors d'un plaquage du sac de frappe 1, le premier câble 26 est apte à circuler à travers l'orifice 29' pour permettre une bascule rapport à la semelle d'appui 20, puis le premier organe de rappel 25 tend à ramener en position initiale le premier câble 26, c'est-à-dire à l'intérieur du cylindre principal 24.

Selon une autre forme de réalisation, telle que représentée en figure 8 le premier moyen de rappel 21 est formé d'un élément longiforme élastique constitué d'un anneau élastique 21a fixé à une tige 50 diamétrale au tube 5 et engagée dans des perçages radiaux traversants de ce dernier. Cet anneau élastique 210, de manière opposée à la tige diamétrale, reçoit un lien 21b d'attache à la semelle 20 d'appui au sol ou, alternativement, est directement fixé à cette dernière. Cet anneau élastique ou le lien 21b est engagé dans le perçage traversant 36 que comporte la paroi inférieure 19.

En variante, l'élément longiforme élastique 21a est formé d'un ressort à spires fixé d'une part au tube 5 et d'autre part à la semelle 20, ce ressort étant engagé dans le perçage traversant 36 que comporte la paroi 19 inférieure 19. Cet élément longiforme pourra être constitué par un câble élastique.

Selon encore une autre forme de réalisation, telle que représentée en figure 9, le premier moyen de rappel 21 est fixé d'une part à la semelle 20 et d'autre part à un élément monté dans la concavité que détermine la paroi inférieure 19, cet élément, de manière non limitative, pouvant être constitué par le bloc cylindrique élémentaire inférieur 4'. Dans cette optique, ce bloc cylindrique 4' sera alors constitué par un bloc en mousse de densité appropriée ou bien par toute autre matière présentant une rigidité suffisante pour résister à l'action de compression du premier moyen de rappel 21. Dans ce cas de figure, ce bloc élémentaire inférieur 4', doté d'un perçage traversant dans le prolongement axial du perçage 36 de la paroi inférieure 19, recevra dans ledit perçage traversant ledit premier moyen de rappel, lequel sera constitué essentiellement par un câble élastique ou un ressort à spires. Ce câble ou ressort, par son extrémité inférieure sera fixé par tout moyen connu à la semelle 20. L'extrémité supérieure de ce câble ou ressort sera fixée à un mécanisme à pivot porté par une platine d'appui sur la face supérieure du bloc élémentaire inférieur 4'. Un tel mécanisme à pivot connu en soi, autorise la rotation du sac 1 autour des axes A1-A4 par rapport au moyen de rappel 21 et évite ainsi toute contrainte de torsion sur ledit moyen de rappel 21.

Selon une autre forme de réalisation, telle que représentée en figure 10, le premier moyen de rappel 21 est formé d'un lest installé dans la partie inférieure du sac autour du tube central 5. Plus particulièrement, la paroi inférieure d'obturation 19 ou paroi de fond, par sa face externe est hémisphérique et détermine un volume interne également hémisphérique dans lequel est disposé le lest. Le centre de masse du lest est en dessous du centre de la section équatoriale du volume hémisphérique afin de former un culbuto. Selon cette forme de réalisation, la paroi de fond 19 ne comporte pas de perçage traversant pour le passage du moyen de rappel 21. Alternativement, le lest constitutif du moyen de rappel est couplé à un lien élastique fixé d'une part à la semelle 20 et d'autre part au tube 5. Dans ce cas de figure, la paroi 19 comporte le perçage traversant 36 pour le passage du lien élastique.

Avantageusement, sans que cela soit limitatif, l'appareil selon l'invention comprend un moyen de rappel supérieur ou second moyen de rappel lié mécaniquement à l'ossature du sac 1. Ce moyen de rappel supérieur est fixé à un premier organe d'attache solidaire du sac 1 et plus particulièrement de l'ossature dudit sac et est prévu pour être lié mécaniquement à un second organe d'attache solidaire d'un plafond, ou d'une potence ou de toute autre structure se développant au-dessus du sac. Ce second moyen de rappel peut être lié mécaniquement de manière directe au second organe d'attache ou bien par l'intermédiaire d'éléments assurant notamment une liaison mécanique entre le dit second moyen de rappel et ledit second organe de fixation.

Selon une forme de réalisation, ce second moyen de rappel est formé essentiellement d'un élément longiforme souple sous forme de câble 64 logé au moins en partie dans le tube 5 soumis à des efforts internes ou externes tendant à raccourcir la distance entre les premier et second organe d'attache et ramener le dit sac dans son état initial à savoir en position verticale.

Selon une première forme de réalisation, non représentée, le câble 64 est élastique et se développe totalement à l'extérieur du sac. Dans ce cas de figure, ce câble 64 est fixé par une de ses extrémités à l'anneau 9 de fixation visible en figure 3. Par cet anneau 9, le câble se trouve solidarisé au tube central 5. Par son autre extrémité le câble sera lié au second organe de fixation soit directement soit, comme dit précédemment, par l'entremise d'éléments assurant une liaison mécanique entre ledit câble 64 et ledit second moyen de fixation.

Selon une autre forme de réalisation telle que représentée en figures 12 à 18, l'organe d'attache du câble 64 au sac est situé dans le tube 5 et le dit câble est engagé, comme dit précédemment, dans un organe de guidage 75 équipant la partie supérieure du tube 5, cet organe de guidage étant engagé dans les perçages traversants 18 et 18' de la soucoupe supérieure 11 et de la platine de fermeture 12, constitutives de la paroi supérieure de fermeture 6.

L'organe de guidage 75, (Fig.11) sous forme de douille cylindrique, comprend un alésage axial traversant 76 de passage du câble 64. L'organe de guidage est par exemple pourvu d'un pas de vis 77 pour son apport sur le tube central 5 et plus particulièrement dans un taraudage formé en partie supérieure du tube.

Selon une forme préférée de réalisation, cet organe de guidage 75 est doté en partie supérieure d'une collerette d'appui 78, venant en appui sur l'extrémité supérieure du tube 5. De plus, cette collerette 78 pourra être fixée par vis à la platine de fermeture 12. Alternativement, la collerette 78 prendra appui sur la face supérieure de la soucoupe supérieure 11 et sera fixée par vis à cette dernière. Ces dispositions assurent l'immobilisation la fixation du tube 5 à la paroi supérieure de fermeture 6. Les bords supérieur et inférieur de l'alésage traversant 76 présenteront chacun un chanfrein ou bien un congé pour éviter de former une arête vive de nature à user le câble. Une même disposition pourra être reproduite pour les perçages traversants 18 et 18'.

Selon une forme de réalisation, telle que montrée en figures 12, 13, 14, le câble 64 est inextensible et l'organe d'attache du câble 64 au sac, ou premier organe d'attache au sac est logé dans le tube 5 et est fixé à ce dernier. Cet organe d'attache est le tambour 62 d'un enrouleur avec ressort de rappel monté dans ledit tube 5 et fixé à ce dernier. Plus précisément, l'enrouleur comprend un carter 61 fixé au tube 5, dans lequel est monté en rotation le tambour 62 sur un axe 65 porté par le carter. Le ressort de rappel 63 est formé d'une lame agencée en spirale.

Le ressort 63 est monté entre l'axe de rotation 65 et le tambour 62 pour exercer sur ce dernier un couple de rappel et solliciter le tambour vers une position angulaire initiale. Plus précisément, le ressort de rappel enroulé autour de l'axe 65 et fixé à ce dernier par l'une de ses extrémités, est fixé par son autre extrémité au tambour 62.

L'enrouleur peut être monté en partie supérieure du tube 5, ou bien selon une variante d'exécution, en partie inférieure immédiatement au-dessus du premier moyen de rappel 21.

Selon une autre forme de réalisation, telle que montrée en figures 15 à 18, le câble 64 constitutif du second moyen de rappel est élastique selon toute sa longueur ou sur une fraction de cette dernière. Selon cette forme de réalisation, le câble 64 est fixé par une de ses extrémités, interne au tube 5, en partie supérieure dudit tube 5 et est enroulé sur le réa d'une poulie inférieure 80 montée en fixation, par sa chape, dans la partie inférieure du tube (Figs 16, 17).

Selon une variante d'exécution (Fig.18), le câble 64 est enroulé sur le réa d'au moins une poulie supérieure 81 montée dans la partie supérieure du tube 5 et fixée par sa chape à ce dernier, et sur les réas d'au moins une poulie inférieure 82 montée en fixation, par sa chape, dans la partie inférieure du tube 5.

Dans les formes de réalisation précédemment décrites, la poulie inférieure 80, 82 du second moyen de rappel élastique est fixée au tube central 5 par sa chape, mais selon une variante d'exécution, le premier moyen de rappel, sous forme d'organe élastique, est fixé à la poulie inférieure 80, 82 du second moyen de rappel élastique, cette seconde poulie étant montée de manière en translation dans le tube central 5.

Le câble 64 par son extrémité correspondante peut être fixé directement au second moyen de fixation, mais alternativement, entre l'organe d'attache au plafond ou second organe d'attache et l'extrémité correspondante du câble 64 du second moyen de rappel, ou moyen de rappel supérieur, est interposé mécaniquement un système de rétention supérieur 10 élastiquement déformable selon sa longueur. Ce système de rétention supérieur 10 constitue l'élément ou l'un des éléments de liaison mécanique sus-évoqué entre le câble 64 et le second organe de fixation. Ce système de rétention supérieur 10 rempli également le rôle d'un moyen de rappel et complète et/ou modifie l'action du câble 64. Il peut être aussi utilisé en tant que moyen de rappel supérieur, sans le câble 64 et les éléments de rappel associés à ce dernier. Ce système de rétention supérieur 10 est doté d'un anneau de fixation au second organe d'attache. On comprend que dans ce cas de figure, le câble n'est pas lié directement au second organe d'attache mais est lié à ce dernier par l'intermédiaire du système de rétention supérieur 10.

Selon une première forme de réalisation, telle que représentée aux figures 1, 2, 12, 19, 20, le système de rétention supérieur 10 comprend un élément élastique central sous forme de câble 40 et plusieurs éléments élastiques périphériques, sous formes de câbles 41. Comme on peut le voir ces différents éléments 40, 41 sont parallèles les uns aux autres et agencés en faisceaux, et sont fixés par leurs extrémités à deux platines supérieure 42 et inférieure 39 écartées l'une de l'autre. Avantageusement les éléments périphériques élastiques 41 sont fixés de manière individuellement détachable à l'une au moins des deux platines de façon à pouvoir ajuster la raideur du système de rétention supérieur. Selon la forme de réalisation illustrée en figure 19, les éléments périphériques 41 sont fixés de manière individuellement détachable à la platine inférieure 39 et à cet effet, chaque élément 41, en partie inférieure, comporte un renflement 410 tandis que la platine inférieure 39 comporte des fentes radiales 390 débouchantes en périphérie. Chaque élément périphérique 41 est fixé à la platine 39 par engagement dans la fente radiale correspondante, le renflement 410 venant en appui contre la face inférieure de la platine 39. Pour accueillir le renflement de chaque élément 41, la face inférieure de la platine pourra comporter une série d'empreintes en creux, en relation de communication avec la fente radiale 390 correspondante.

La platine inférieure 39, comme on peut le voir en figure 20, est équipée d'un anneau 53 de fixation de l'extrémité correspondante du câble 64. Cet anneau de fixation 53 s'étend sous la platine 39 et comporte un tourillon radial par lequel il est engagé dans la bague interne d'un palier à bille 54 monté dans un logement central formé dans la platine 39.

La platine supérieure 42 est dotée d'un anneau de fixation 59 au second organe de fixation.

Selon une seconde forme de réalisation, telle que représentée en figures 15, 16, 21 ce système de rétention supérieur 10 est constitué par un ressort à spires 70 et comporte un ensemble de liaison 72 auquel est fixée d'une part l'extrémité correspondante du câble 64 et d'autre part l'extrémité inférieure du ressort à spires 70. Ce système de rétention comporte de plus un mécanisme de pivot 71 fixé à l'extrémité supérieure du ressort à spires et prévu pour être fixé au second organe de fixation. Le mécanisme de pivot 71 permet au sac de frappe 1 d'effectuer une rotation sur lui-même de 360°. Le mécanisme de pivot 71 est préférentiellement constitué d'une manille tourillonnante comprenant une manille et un tourillon .

Avantageusement, entre le système de rétention supérieur 10 et l'ossature du sac est interposé un moyen apte à fixer une valeur de seuil de déclenchement mécanique en deçà duquel le système de rétention supérieur 10 est fixé à l'ossature du sac et au-delà duquel, ledit système de rétention 10 par son extrémité inférieure est désolidarisé de l'ossature.
Ce moyen est constitué par un déclencheur 44 (Figs 22, 23, 24) formé d'au moins deux éléments 440, 441, joints l'un à l'autre de manière séparable, dont le premier 440 est relié mécaniquement à l'ossature du sac 1 et le second 441, au système de rétention 10 les dits éléments étant prévus pour être sollicités mécaniquement en écartement l'un de l'autre. Ces éléments de déclencheur demeurent en prise l'un à l'autre tant que l'intensité de la sollicitation mécanique qui tend à les séparer est inférieure à la valeur du seuil de déclenchement ; en revanche ils se séparent l'un de l'autre lorsque l'intensité de ladite sollicitation mécanique est supérieure à la valeur du seuil de déclenchement.

Selon une première forme de réalisation le sac comporte deux moyens de rappel supérieurs dont un comporte le câble 64 et l'autre est constitué par le moyen de rétention supérieur 10. Selon cette forme de réalisation, le câble 64 est fixé au second élément 441 du déclencheur. Ainsi en deçà de la valeur du seuil de déclenchement, seul le moyen de rétention supérieur 10 est sollicité en extension, en revanche lorsque cette valeur est franchie, les deux éléments 440, 441 du déclencheur 44 se séparent l'un de l'autre et le câble 64 est également sollicité en traction.

Selon une autre forme de réalisation telle que représentée en figure 25 le sac ne comporte qu'un seul moyen de rappel supérieur, à savoir le moyen supérieur de rétention 10 et le second élément du déclencheur ne reçoit en fixation que l'extrémité inférieure dudit moyen de rétention 10. Selon cette forme de réalisation, lorsque le seuil de déclenchement est franchi, le moyen de rétention supérieur 10 est séparé brusquement du sac 1.

Selon des formes de réalisation telles que représentées en figures 22, 2 et 24, le premier élément 440 du déclencheur 441 est formé soit d'une paroi qui peut être constituée en matériau magnétisable par exemple de l'acier, soit d'une paroi aimantée, ou bien encore d'un aimant. Ce premier élément 440 est fixé à la paroi supérieure 6 du sac 1 ou forme partie de cette dernière. Le second élément 441 est constitué par un aimant en relation magnétique avec le premier élément 440, ledit aimant 441 étant fixé à l'extrémité inférieure du système de rétention supérieur 10.

Additionnellement, l'aimant 441, comporte un levier saillant sous forme de tige rigide 443 en extrémité libre duquel est fixé le système de rétention supérieur 10 soit directement soit par l'intermédiaire d'un lien souple 442. La saillie que forme ladite tige ou levier sur l'aimant 441 est avantageusement réglable en hauteur, afin de former bras de levier réglable. A cette fin, la tige 443 est filetée et est engagée en vissage par ce filetage dans un taraudage pratiqué dans l'aimant 441. Par vissage ou dévissage de la tige 442 est réglée la longueur du bras de levier que forme la partie saillante de ladite tige.

La force d'attraction magnétique, entre les deux éléments 440, 441 du déclencheur peut être ajustée par interposition d'une ou plusieurs cales 444, par exemple en matériau amagnétique d'épaisseur appropriée. Cette ou ces cales sont interposées entre l'aimant 441 et la paroi magnétisable 440.

Dans le cas ou le sac est équipé de deux moyens de rappel supérieur dont un est formé par le par le moyen de rétention supérieur et l'autre comporte un câble 64, ce dernier sera fixé par l'extrémité du câble au premier élément 440 à savoir l'aimant, par l'intermédiaire d'une liaison pivot connue en soi.

Selon une autre forme de réalisation, telle que représentée en figure 23, le premier élément 440 sous forme d'aimant est fixé à la paroi supérieure 6 du sac 1 et est surmonté par le second élément 441 ce dernier étant tubulaire et étant formé en un matériau magnétisable, par exemple de l'acier, ou un matériau magnétisé ou bien par un aimant. Ce second élément 441 est pourvu d'un taraudage 445 dans lequel est engagé en vissage un élément tubulaire formant levier 443, ce dernier, à cet effet comportant toujours un filetage approprié. Par vissage du levier 443 dans le premier est ajustée la valeur du bras de levier que forme la partie saillante du levier 443 par rapport au second élément 441 du déclencheur et par voie de conséquence, la valeur du seuil de déclenchement. La force d'attraction magnétique entre l'aimant 440 et le second élément 441 pourra être ajustée par interposition d'au moins une cale amagnétique d'épaisseur appropriée.

Comme dit précédemment, dans le cas ou le sac est équipé de deux moyens de rappel supérieur dont un est formé par le par le moyen de rétention supérieur et l'autre comporte un câble 64, ce dernier moyen de rappel sera fixé par l'extrémité du câble 64 au deuxième élément 441 à savoir l'aimant, par l'intermédiaire d'une liaison pivot 50' connue en soi. Ce mécanisme de pivot permet au sac de frappe 1 d'effectuer une rotation sur lui- même de 360° sans créer de contrainte de torsion sur le câble 64.

Enfin, le levier 443 comprend aussi un guide câble 49 qui est ménagé en une partie centrale 50. Ce guide câble traversant, constitue un passage à un lien assurant une liaison mécanique entre un point central 45 du premier élément 440 et le système de rétention supérieur 10.

Selon une autre forme préférée de réalisation (Fig.24), les premiers et second éléments 440, 441 du déclencheur sont chacun formés par une pluralité d'aimants 440a, 441a disposés dans une monture appropriée, aluminium par exemple ou en tout autre matériau amagnétique.

Chaque monture se présente sous la forme d'un disque épais présentant deux grandes faces planes dont une ou face d'appui est prévue pour être amenée en contact avec la grande face d'appui de la monture de l'autre élément du déclencheur. Plusieurs perçages borgnes cylindriques sont pratiqués dans la monture depuis la grande face d'appui. Les aimants 440a, 441a de forme cylindrique sont de dimensions égales à celles des perçages et sont engagés en fixation dans ces derniers de façon à venir affleurer la face d'appui de la monture. Les pôles de chaque aimant 440a, 441a correspondent respectivement à leurs deux faces planes terminales. Les aimants 440a, 441a de chaque élément 440, 441 du déclencheur 44 sont disposés de manière opposée par rapport aux aimants de l'autre élément afin de créer les conditions d'une attraction magnétique mutuelle entre les deux dits éléments 440, 441. L'avantage d'une telle disposition, réside dans l'auto centrage des deux éléments 440, 441 lors de leur attraction mutuelle.

En figures 25 et 26 sont représentées des formes de réalisation du sac 1 conforme à l'invention. La paroi inférieure d'obturation 19 se présente sous la forme d'un disque auquel sont fixées les deux enveloppes interne et externe 2, 3.

Comme on peut le voir en figure 25, la partie inférieure du sac 1 est dotée d'un moyen de lestage 100 formé d'un habillage périphérique 100a, de préférence en mousse dense, présentant substantiellement la forme d'un segment sphérique et d'un lest 105 noyé dans la mousse constitutive de l'habillage périphérique. Ce lest est avantageusement constitué d'un disque épais en fonte afin de former un culbuto. Ce lest 105, en fonte, est fixé par vis à la paroi inférieure d'obturation 19. Il comporte de plus un taraudage axial traversant dans lequel est engagé en vissage un manchon tubulaire 190 de guidage et de passage du premier moyen de rappel 21.

En figure 26 est représentée en éclaté une autre forme de réalisation d'un sac de frappe selon l'invention. On peut voir que le sac comporte toujours, en partie inférieure, un moyen de lestage 100. Ce moyen de lestage 100, selon cette forme de réalisation est formé d'une coque 110 rigide, déterminant une chambre interne 111 dans laquelle est disposé un matériau de lestage 112 qui peut se présenter sous forme solide, ou sous forme granuleuse ou sous forme liquide.

La coque 110 présente une paroi de fond horizontale 110a, une paroi enveloppe ou paroi latérale 110b et une paroi supérieure horizontale 110c, ces différentes parois déterminant la chambre interne 111 de la coque. La paroi de fond 19 du sac 1 prend appui sur la paroi supérieure 110c de la coque 110.

Avantageusement, la chambre interne 111 de la coque 110 présente une ouverture supérieure pour recevoir le matériau de lestage. Cette ouverture supérieure est équipée d'un couvercle d'obturation apte à réaliser une obturation étanche. Ce couvercle d'obturation constitue alors la paroi supérieure 110C de la coque 110.

De préférence, le couvercle 110C est vissé dans un taraudage formé dans l'ouverture supérieure de la coque 110 constitutive du moyen de lestage 100.

Selon la forme de réalisation objet de la figure 26, la partie inférieure du sac est dotée d'une jupe 120 de protection et de fixation au moyen de lestage 100. Cette jupe 120 de protection, réalisée en un matériau souple, entoure la partie inférieure du sac et est fixée par sa partie supérieure audit sac par des coutures par exemple. Cette jupe 120 de protection s'évase vers le bas et comporte le long de sa bordure inférieure, un moyen de fixation au moyen de lestage 100. Dans la forme de réalisation, ce moyen de fixation est constitué par un ourlet 121 formé le long de la bordure inférieure de la jupe 120 et agencé en passant, par un lacet 122 monté en coulissement dans l'ourlet et par une gorge continue 113 formée en partie supérieure de la paroi enveloppe 110b de la coque 110, ladite gorge recevant l'ourlet 121 de la jupe 120. Ainsi, dans cette gorge 113 est fixée, par laçage, la partie inférieure de la jupe 120 au moyen de lestage 100. Il y a lieu de noter que l'opération de fixation par laçage a pour effet de tendre la jupe 120 et que sous l'action de cette mise en tension, la paroi inférieure 19 du sac se trouve appliquée contre la paroi supérieure 110c de la coque 110.

Avantageusement, une mousse de remplissage 123 pourra être disposée entre la jupe 120 et la partie inférieure du sac 1. Cette mousse de remplissage sera déformable élastiquement de façon à pouvoir se déformer sous l'effet d'une sollicitation mécanique et reprendre sa forme initiale dès que cesse la sollicitation mécanique. Une telle disposition est de nature à absorber les chocs que peut subir la jupe et renforce ainsi la protection contre les chocs de la partie inférieure du sac.

Selon la forme de réalisation présentée, la jupe 120 détermine un volume tronconique, la grande base de ce volume correspondant à la bordure inférieure de ladite jupe.

Selon une forme de réalisation, le moyen de lestage est traversé de part en part, selon son axe vertical de symétrie par une perforation verticale constituant passage au premier moyen de rappel élastique 21. Dans la forme de réalisation, cette perforation traversante est constituée par un premier perçage traversant pratiqué dans la paroi inférieure 110a de la coque 110, au centre de cette paroi, par l'alésage interne d'un premier tube vertical 114 interne à la coque 110 et fixé à la paroi inférieure 110a dans le prolongement axial du premier perçage traversant et par un second perçage traversant 115 pratiqué dans la paroi supérieure 110c de la coque 110 au centre de cette paroi. De préférence, ce second perçage 115 est prolongé dans la coque 110 par l'alésage interne d'un second tube vertical 116, fixé à la paroi supérieure 110c de la coque 110, dans le prolongement axial du second perçage 115, ce second tube vertical 116 coopérant en relation d'emmanchement avec le premier tube 114. Avantageusement, la partie inférieure du premier tube reçoit un manchon tubulaire 190 de guidage et de passage du premier moyen de rappel 21.

Selon la forme de réalisation objet de la figure 26, la coque détermine un volume substantiellement tronconique, dont la petite base correspond à la paroi inférieure 110a de la coque.

Additionnellement, le moyen de lestage 100 dans ses deux formes de réalisation, est monté de manière pivotante dans un amortisseur 101 fixé à la semelle 20 ou posé sur cette dernière ou alternativement, posé à même le sol. Cet amortisseur 101 est disposé autour du moyen de lestage 100 et au contact de ce dernier, Cet amortisseur 101 est en mousse de faible densité. Cette mousse est déformable élastiquement de façon à pouvoir se déformer sous l'effet d'une sollicitation mécanique et reprendre sa forme initiale dès que cesse la sollicitation mécanique.

L'amortisseur 101 est formé par une paroi enveloppe 104 s'étendant en cercle. Cette paroi enveloppe 104 détermine un logement 102 ouvert prévu pour recevoir le moyen de lestage 100. Ce logement 102, de préférence, est substantiellement de forme complémentaire à celle de l'habillage ou de la coque du moyen de lestage, Cette paroi enveloppe 104 présente une face d'appui inférieure et une bordure supérieure. De préférence, l'épaisseur de cette paroi enveloppe 104, mesurée horizontalement, décroit depuis la face d'appui vers la bordure supérieure. Une telle disposition facilite la déformation élastique de la partie supérieure de la paroi enveloppe 104 sous l'effet du mouvement de pivotement du sac 1 et est de nature à amortir ce mouvement pour éviter que le sac ne tombe à terre sous l'effet des coups encaissés.

De préférence, la paroi enveloppe 104 constitutive de l'amortisseur 101, forme un anneau ouvert en ce sens qu'elle présente deux extrémités opposées venant en regard l'une de l'autre. Dans cette forme d'exécution, l'amortisseur 101, comporte des éléments de jonction, sous forme de sangles pour joindre l'une à l'autre les deux dites extrémités et pour fermer l'anneau formé. Avantageusement, chaque sangle sera constituée par une bande auto-agrippante du genre de celle connue sous le nom commercial de « Velcro ». Chaque sangle par l'une de ses deux extrémités est fixée par couture à l'une des deux zones d'extrémité de l'amortisseur 101 et est prévue pour coopérer en fixation avec un élément auto agrippant fixé par couture sur l'autre zone d'extrémité de l'amortisseur. Cette disposition d'amortisseur 101 sous forme d'anneau ouvert permet une mise en place aisée et rapide de cet amortisseur autour du moyen de lestage 100 sans avoir à manipuler ni le sac 1 ni ledit moyen de lestage 100.

De préférence, l'amortisseur 101 tel que décrit est doté d'une peau 106 de protection de la mousse de faible densité. Cette peau 106 de protection est dotée de perçages traversants calibrés 107 (Fig.29) formant échappement. Ces orifices calibrés 107 permettent, l'échappement de l'air contenu dans les pores de la mousse lorsque l'amortisseur 101 se trouve comprimé. Une telle disposition évite l'éclatement de l'amortisseur 101 sous l'effet d'une pression interne d'air excessive. Elle permet aussi, grâce aux perçages calibrés de renforcer la fonction d'amortissement que présente l'amortisseur. Un obturateur pourra être associé à chaque perçage calibrés pour régler l'amortissement. Cet obturateur pourra être constitué par une bande auto-agrippante comme celle connue sous le nom commercial de « Velcro ».

Avantageusement, l'amortisseur 101 comme on peut le voir en figure 28 présente une lèvre supérieure 103 prévue pour venir recouvrir la face supérieure du moyen de lestage 100 et prendre appui sur cette face. Une telle disposition assure le maintien de l'amortisseur 101 et du moyen de lestage 100 l'un par rapport à l'autre.

Le premier moyen de rappel 21 tel qu'illustré en figures 25 et 26 comprend un organe élastique 210 et deux liens inextensibles supérieur 214a et inférieur 214b fixés respectivement aux extrémités supérieure et inférieure de l'organe élastique. Le lien 214b est engagé par sa partie inférieure dans le manchon tubulaire 190 et éventuellement dans une douille filetée tubulaire prévue pour être engagée en vissage dans un taraudage borgne ou traversant de la semelle 20 d'appui au sol. Le lien inférieur 214b est fixé à la douille filetée par l'intermédiaire d'une goupille de maintien 212 (Fig.25). A cet effet, le lien inférieur 214b reçoit en partie inférieure une épingle de fixation 211 dotée d'un perçage diamétral traversant, recevant sous la douille filetée, la goupille de maintien 212. Sous l'effet de la tension de l'organe élastique 210, la goupille de maintien 212 vient en appui contre la face inférieure de la douille filetée. Une telle disposition permet de faciliter la fixation du sac à la semelle 20 d'appui au sol. Pour ce faire l'organe élastique 210 est détendu et la goupille est mise en place dans l'épingle de fixation 211, sous la douille filetée. Cette douille filetée est indépendante de la paroi inférieure 19 du sac et peut alors être engagée en vissage dans le taraudage de la semelle sans devoir manipuler le sac. Alternativement, le lien inférieur 210b pourra être fixé à une sangle en boucle fixée par ses deux extrémités à une platine prévue pour être disposée sous la semelle 20, la sangle en boucle étant alors engagée dans le perçage traversant que comporte la semelle 20. En variante, la platine est fixée au sol.

A l'organe élastique 210 est fixé, de préférence par l'intermédiaire d'un émerillon 213, le lien 214a Le lien 214a est fixé de préférence par l'intermédiaire d'un émerillon 213 à l'organe élastique 210. Ce lien 214a, utilisable pour la mise en tension de l'organe élastique 210 est fixé de préférence à la paroi supérieure 6 et est engagé dans un perçage traversant de la paroi supérieure 6 et reçoit au-dessus de cette paroi un serre câble formant butée. Sous l'effet de la tension imprimée à l'organe élastique 210, le serre câble vient en appui contre la face supérieure de la paroi supérieure 6 du sac 1. Alternativement, le perçage traversant de la paroi supérieure 6 sera configuré de manière à présenter une zone rétrécie centrée par rapport à l'axe longitudinal du sac et une zone élargie, attenante à la zone rétrécie. Avec une telle disposition, le lien de mise en tension 214a comporte une série de nœuds équidistants 215, ou autres surépaisseurs, librement coulissants dans la zone élargie du perçage traversant de la paroi 6. La zone rétrécie du perçage présente un diamètre légèrement supérieur à celui du lien 214a mais bien inférieur à celui de la surépaisseur que forme chaque nœud. Ainsi, en vue de la mise en tension, le lien 214a est engagé dans la zone rétrécie et le nœud 215 immédiatement au-dessus de la paroi supérieure est amené en appui, sous l'effet de la tension de l'organe élastique 210, contre la bordure de la zone rétrécie du perçage traversant.

Un tel sac peut donc être utilisé sans second moyen de rappel, mais selon une variante d'exécution telle que représentée en figure 25, 26, 27, est prévu un second moyen de rappel formé exclusivement d'un système de rétention supérieur 10 tel que précédemment décrit dans ses diverses formes de réalisation. Ce système de rétention 10 peut être directement fixé au sac par exemple à l'anneau 9 visible en figures 1 et 3, mais selon une forme préférée de réalisation, ce système de rétention 10 est fixé au sac 1 par l'intermédiaire d'un déclencheur 44 tel que précédemment décrit dans ses diverses formes de réalisation.

En figures 26 et 27 on peut voir que l'élément 440 du déclencheur 44 est fixé à une monture orientable fixée en partie supérieure du sac qui permet l'orientation du déclencheur dans la direction de l'effort subit. Cette monture est avantageusement constitué par un jeu de sangles horizontales 446, qui peuvent être élastiques, disposées en croix et fixées par leurs extrémités à la partie supérieure du sac notamment à la partie supérieure de l'enveloppe externe 2. L'élément 440 est fixé par tous moyens connus au point de croisement de ces sangles.

L'organe élastique du système de rétention supérieur 10, selon une autre forme de réalisation est disposé dans un fourreau 10a en matériau synthétique, élastiquement déformable en flexion. Ce fourreau 10a est rigidement fixé à une platine supérieure 10b prévue pour être rigidement fixée à un plafond, à une potence ou à une structure analogue. Une telle disposition permet de ramener l'élément 441 du déclencheur dans l'axe du sac.

La semelle 20 peut être avantageusement constituée par un tapis auto-plombant.

Le sac peut prendre diverse forme, il peut être de forme cylindrique ou bien il peut prendre la forme d'un mannequin.

A titre d'exemple non limitatif, la masse du moyen de lestage est comprise entre 50 kg à 60 kg tandis que la masse du sac est comprise entre 8 kg et 15 kg.

Le sac tel que décrit pourra aussi être fixé à un plafond, une potence ou structure analogue par plusieurs sangles élastiques fixées par leur extrémité inférieure à la partie supérieure de l'enveloppe 2.

Il va de soi que la présente invention n'est pas définie par les exemples mentionnés dans la description mais qu'elle est définie par les revendications ci-après

## Revendications

1. Appareil d'entraînement à la pratique des sports de combats, de contact ou de préhension, comprenant un sac de frappe (1) formé d'un matériau de remplissage (4, 4') amortisseur de choc disposé dans le volume interne d'une enveloppe (3) substantiellement cylindrique comprenant en extrémité inférieure une paroi inférieure d'obturation (19), constituant paroi de fond, et en extrémité supérieure une paroi supérieure d'obturation (6), **caractérisé en ce que** la partie inférieure du sac (1) est dotée d'un moyen de lestage (100) monté de manière pivotante dans un amortisseur (101) disposé autour et au contact de ce dernier ledit amortisseur (101) est formé par une paroi enveloppe (104) s'étendant en cercle et déterminant un logement (102) ouvert prévu pour recevoir le moyen de lestage (100), ladite paroi enveloppe (104) présentant une face d'appui inférieure et une bordure supérieure, l'épaisseur de cette paroi enveloppe (104), mesurée horizontalement, décroissant depuis la face d'appui vers la bordure supérieure.

2. Appareil selon la revendication 1, **caractérisé en ce que** le moyen de lestage (100) est formé d'un habillage périphérique (100a) en mousse présentant substantiellement la forme d'un segment sphérique, et d'un lest (105) noyé dans l'habillage (100a), que ce lest est fixé à la paroi inférieure d'obturation (19), et que ce lest comporte un taraudage axial traversant dans lequel est engagé en vissage un manchon tubulaire (190) de passage d'un premier moyen de rappel (21) en position verticale, ledit premier moyen de rappel (21) étant apte à occuper un état initial, stable, selon lequel le sac (1) est vertical et un état final, instable selon lequel le sac (1) est horizontal et couché sur le sol.

3. Appareil selon la revendication 1, **caractérisé en ce que** le moyen de lestage (100), est formé d'une coque (110) déterminant une chambre interne (111) dans laquelle est disposé un matériau de lestage (112), ladite coque (110) présentant une paroi de fond horizontale (110a), une paroi enveloppe ou paroi latérale (110b) et une paroi supérieure horizontale (110c), ces différentes parois déterminant la chambre interne (111) de la coque.

4. Appareil selon la revendication 3, **caractérisé en ce que** la partie inférieure du sac (1) est dotée d'une jupe (120) de protection et de fixation au moyen de lestage (100).

5. Appareil selon l'une des revendications 2 ou 3, **caractérisé en ce que** le logement (102) est substantiellement de forme complémentaire à celle de l'habillage (100a) ou de la coque (110) du moyen de lestage (100).

6. Appareil selon la revendication 1, **caractérisé en ce que** la paroi enveloppe (104) de l'amortisseur (101) forme un anneau ouvert dont les deux extrémités sont en regard l'une de l'autre et que l'amortisseur (101), comporte des éléments de jonction, pour joindre l'une à l'autre les deux extrémités de l'anneau formé.

7. Appareil selon la revendication 1, **caractérisé en ce que** l'amortisseur (101) est formé par une mousse de faible densité et est doté d'une peau (106) de protection de la mousse de faible densité, ladite peau de protection étant dotée de perçages traversants calibrés (107) formant échappement.

8. Appareil selon l'une des revendications 1 à 7 **caractérisé en ce que** l'amortisseur (101) présente une lèvre supérieure (103) prévue pour venir recouvrir la face supérieure du moyen de lestage (100) et prendre appui sur cette face.

9. Appareil selon la revendication 3 **caractérisé en ce que** le moyen de lestage (100) est traversé de part en part, selon un axe vertical de symétrie par une perforation verticale constituant passage d'un premier moyen de rappel élastique (21) en position verticale, ledit premier moyen de rappel élastique (21) étant apte à occuper un état initial, stable, selon lequel le sac (1) est vertical et un état final, instable selon lequel le sac (1) est horizontal et couché sur le sol.

10. Appareil selon l'une des revendications 2 ou 9, **caractérisé en ce que** qu'il comprend, logé dans le matériau de remplissage (4, 4') du sac (1), un tube central (5) rigide, s'étendant de la paroi supérieure d'obturation (6) à la paroi inférieure d'obturation (19) de l'enveloppe (3), ledit tube étant fixé aux dites parois et formant avec ces dernières l'ossature du sac (1) les embouchures supérieure et inférieure dudit tube (5) étant en relation de communication respectivement avec un perçage traversant pratiqué dans la paroi supérieure d'obturation (6) et un perçage traversant pratiqué dans la paroi inférieure d'obturation (19), le premier moyen de rappel (21) étant logé au moins en partie dans le tube central (5).

11. Appareil selon la revendication 10, **caractérisé en ce qu'**il comporte un second moyen de rappel lié mécaniquement à l'ossature du sac 1, ledit second moyen de rappel étant fixé à un premier organe d'attache solidaire du sac (1) et plus particulièrement de l'ossature dudit sac et étant prévu pour être lié mécaniquement à un second organe d'attache solidaire d'un plafond, ou d'une potence ou de toute autre structure se développant au-dessus du sac (1).

12. Appareil selon la revendication 11, **caractérisé en ce que** le second moyen de rappel est formé d'un élément longiforme souple sous forme de câble logé au moins en partie dans le tube (5) fixé par une de ses extrémités à un point d'attache solidaire du tube central (5) du sac de frappe (1), son autre extrémité, externe au sac, étant liée mécaniquement au second organe d'attache, ledit câble (64) étant soumis à des efforts tendant à raccourcir la distance entre le second organe d'attache et ledit sac (1) et le solliciter vers son état initial.

13. Appareil selon la revendication 12, **caractérisé par** un système de rétention supérieur (10) élastiquement déformable selon sa longueur, mécaniquement interposé entre le second organe d'attache et l'extrémité correspondante du câble (64), ledit système de rétention constituant second moyen de rappel.

14. Appareil selon la revendication 13, **caractérisé en ce qu'**entre le système de rétention supérieur (10) et le second moyen de rappel est interposé un moyen apte à fixer une valeur de seuil de déclenchement mécanique en deçà duquel seul le système de rétention supérieur est sollicité en extension et au-delà duquel le second moyen de rappel est également sollicité en traction ledit moyen étant formé par un déclencheur (44) formé d'au moins deux éléments (440), (441) joints l'un à l'autre de manière séparable, dont un est relié mécaniquement au sac (1) et l'autre au système de rétention (10) et au second moyen de rappel, lesdits éléments (440), (441) étant prévus pour être sollicités mécaniquement en écartement l'un de l'autre et lesdits éléments (440), (441) de déclencheur demeurant accolés l'un à l'autre tant que l'intensité de la sollicitation mécanique qui tend à les séparer est inférieure à la valeur du seuil de déclenchement et se séparant l'un de l'autre lorsque l'intensité de ladite sollicitation mécanique est supérieure à la valeur du seuil de déclenchement.

15. Appareil selon la revendication 14, **caractérisé en ce que** le déclencheur (44) est formé d'une part d'une paroi en matériau magnétisable (440) fixée à la paroi supérieure d'obturation (6) du sac ou formant partie de cette dernière et d'un aimant (44) en relation de contact magnétique avec la paroi magnétisable, ledit aimant (44) étant fixé par un lien au système de rétention supérieur (10), le câble (64) du second moyen de rappel, par son extrémité correspondante étant fixée au dit aimant (44).

## Patentansprüche

1. Trainingsgerät für das Ausüben von Kampf-, Kontakt- oder Greifsportarten, das einen Box-Sack (1) umfasst, der aus einem Stoß absorbierenden Füllmaterial (4, 4') gebildet ist, das in dem Innenraum eines im Wesentlichen zylindrischen Mantels (3) angeordnet ist, der an dem unteren Ende eine untere Verschlusswand (19) umfasst, die die Bodenwand bildet, und an dem oberen Ende eine obere Verschlusswand (6), **dadurch gekennzeichnet, dass** der untere Teil des Sacks (1) mit einem Ballastmittel (100) versehen ist, das schwenkend in einem Dämpfer (101) montiert ist, der um und im Kontakt mit diesem angeordnet ist, wobei der Dämpfer (101) von einer Mantelwand (104) gebildet ist, die sich im Kreis erstreckt und eine offene Aufnahme (102) festlegt, die vorgesehen ist, um das Ballastmittel (100) aufzunehmen, wobei die Mantelwand (104) eine untere Stützfläche und einen oberen Rand aufweist, wobei die Dicke dieser Mantelwand (104), horizontal gemessen, ab der Stützfläche in Richtung des oberen Randes abnimmt.

2. Gerät nach Anspruch 1, **dadurch gekennzeichnet, dass** das Ballastmittel (100) aus einer umfänglichen Verkleidung (100a) aus Schaumstoff gebildet ist, die im Wesentlichen die Form eines sphärischen Segments aufweist, und aus einem Ballast (105), der in der Verkleidung (100a) eingelassen ist, dass dieser Ballast an der unteren Verschlusswand (19) befestigt ist, und dass dieser Ballast eine durchgehende axiale Innengewindebohrung umfasst, in der in Verschraubung eine röhrenförmige Hülse (190) zum Durchgehen eines ersten Rückstellmittels (21) in vertikale Position eingreift, wobei das erste Rückstellmittel (21) imstande ist, einen stabilen ursprünglichen Zustand einzunehmen, gemäß dem der Sack (1) vertikal ist, und einen instabilen Endzustand, gemäß dem der Sack (1) horizontal ist und auf dem Boden liegt.

3. Gerät nach Anspruch 1, **dadurch gekennzeichnet, dass** das Ballastmittel (100) aus einer Schale (110) gebildet ist, die eine Innenkammer (111) festlegt, in der ein Ballastmaterial (112) angeordnet ist, wobei die Schale (110) eine horizontale Bodenwand (110a), eine Mantelwand oder Seitenwand (110b) und eine horizontale obere Wand (110c) aufweist, wobei diese unterschiedlichen Wände die Innenkammer (111) der Schale festlegen.

4. Gerät nach Anspruch 3, **dadurch gekennzeichnet, dass** der untere Teil des Sacks (1) mit einer Schürze (120) zum Schutz und zur Befestigung an dem Ballastmittel (100) versehen ist.

5. Gerät nach einem der Ansprüche 2 oder 3, **dadurch gekennzeichnet, dass** die Aufnahme (102) im Wesentlichen komplementärer Form zu der der Verkleidung (100a) oder der Schale (110) des Ballastmittels (100) ist.

6. Gerät nach Anspruch 1, **dadurch gekennzeichnet, dass** die Mantelwand (104) des Dämpfers (101) einen offenen Ring bildet, dessen beide Enden einander zugewandt sind und dass der Dämpfer (101) Verbindungselemente aufweist, um die beiden Enden des gebildeten Rings aneinander anzufügen.

7. Gerät nach Anspruch 1, **dadurch gekennzeichnet, dass** der Dämpfer (101) aus niedrig dichtem Schaumstoff gebildet ist und mit einer Schutzhaut (106) des niedrig dichten Schaumstoffs versehen ist, wobei die Schutzhaut mit kalibrierten Durchgangsbohrungen (107) versehen ist, die einen Austritt bilden.

8. Gerät nach einem der Ansprüche 1 bis 7, **dadurch gekennzeichnet, dass** der Dämpfer (101) eine obere Lippe (103) aufweist, die vorgesehen ist, die obere Fläche des Ballastmittels (100) abzudecken und sich auf dieser Fläche abzustützen.

9. Gerät nach Anspruch 3, **dadurch gekennzeichnet, dass** das Ballastmittel (100) von einer Seite zur anderen gemäß einer vertikalen Symmetrieachse von einer vertikalen Perforation durchquert wird, die den Durchgang eines ersten Rückstellmittels (21) in vertikaler Position bildet, wobei das erste Rückstellmittel (21) imstande ist, einen stabilen ursprünglichen Zustand einzunehmen, gemäß dem der Sack (1) vertikal ist, und einen instabilen Endzustand, gemäß dem der Sack (1) horizontal ist und auf dem Boden liegt.

10. Gerät nach einem der Ansprüche 2 oder 9, **dadurch gekennzeichnet, dass** es in dem Füllmaterial (4, 4') des Sacks (1) untergebracht eine starre zentrale Röhre (5) umfasst, die sich von der oberen Verschlusswand (6) zu der unteren Verschlusswand (19) des Mantels (3) erstreckt, wobei die Röhre an den Wänden befestigt ist und mit diesen Letzteren das Gerippe des Sacks (1) bildet, wobei die obere und untere Mündung der Röhre (5) jeweils in Kommunikationsbeziehung mit einer durchgehenden Bohrung stehen, die in der oberen Verschlusswand (6) angelegt ist, und einer durchgehenden Bohrung, die in der unteren Verschlusswand (19) angelegt ist, wobei das erste Rückstellmittel (21) mindestens zum Teil in der zentralen Röhre (5) untergebracht ist.

11. Gerät nach Anspruch 10, **dadurch gekennzeichnet, dass** es ein zweites Rückstellmittel aufweist, das mechanisch mit dem Gerippe des Sacks 1 verbunden ist, wobei das zweite Rückstellmittel an einem ersten Befestigungsorgan befestigt ist, das fest mit dem Sack (1) verbunden ist, und insbesondere mit dem Gerippe des Sacks, und vorgesehen ist, um mit einem zweiten Befestigungsorgan mechanisch verbunden zu sein, das fest mit einer Decke oder einem Auslegerarm oder jeder anderen Struktur, die sich oberhalb des Sacks (1) ausdehnt, verbunden ist.

12. Gerät nach Anspruch 11, **dadurch gekennzeichnet, dass** das zweite Rückstellmittel aus einem biegsamen länglichen Element in Kabelform, das mindestens zum Teil in der zentralen Röhre (5) aufgenommen ist, gebildet ist, das an einem seiner Enden mit einem Befestigungspunkt, der fest mit der zentralen Röhre (5) des Box-Sacks (1) verbunden ist, befestigt ist, wobei sein anderes Ende, das außerhalb des Sacks liegt, mechanisch mit dem zweiten Befestigungsorgan verbunden ist, wobei das Kabel (64) Kräften unterliegt, die dazu tendieren, den Abstand zwischen dem zweiten Befestigungsorgan und dem Sack (1) zu verkürzen und ihn zu seinem ursprünglichen Zustand zu beanspruchen.

13. Gerät nach Anspruch 12, **gekennzeichnet durch** ein oberes, elastisch entlang seiner Länge verformbares Rückhaltesystem (10), das zwischen das zweite Befestigungsorgan und das entsprechende Ende des Kabels (64) mechanisch eingefügt ist, wobei das Rückhaltesystem ein zweites Rückstellmittel bildet.

14. Gerät nach Anspruch 13, **dadurch gekennzeichnet, dass** zwischen dem oberen Rückhaltesystem (10) und dem zweiten Rückstellmittel ein Mittel eingefügt ist, das geeignet ist, um einen mechanischen Auslöseschwellenwert festzulegen, unter welchem nur das obere Rückhaltesystem dehnungsbeansprucht wird, und über welchen hinaus das zweite Rückstellmittel auch zugbeansprucht wird, wobei das Mittel aus einem Auslöser (44) gebildet ist, der aus mindestens zwei Elementen (440), (441) gebildet ist, die trennbar aneinander gefügt sind, von welchen eines mechanisch mit dem Sack (1) und das andere mit dem Rückhaltesystem (10) und dem zweiten Rückstellmittel verbunden ist, wobei die Elemente (440), (441) vorgesehen sind, um mechanisch unter Abspreizen voneinander beansprucht zu werden, und die Elemente (440), (441) des Auslösers aneinandergefügt bleiben, solange die Stärke der mechanischen Beanspruchung, die dazu tendiert, sie zu trennen, kleiner ist als der Wert der Auslöseschwelle, und sich voneinander trennen, wenn die Stärke der mechanischen Beanspruchung größer ist als der Wert der Auslöseschwelle.

15. Gerät nach Anspruch 14, **dadurch gekennzeichnet, dass** der Auslöser (44) einerseits aus einer Wand aus magnetisierbarem Material (440), die an der oberen Verschlusswand (6) des Sacks befestigt ist oder einen Teil dieser Letzteren bildet, und einem Magnet (44) in magnetischer Kontaktbeziehung mit der magnetisierbaren Wand gebildet ist, wobei der Magnet (44) durch eine Verbindung an dem oberen Rückhaltesystem (10) befestigt ist, wobei das Kabel (64) des zweiten elastischen Rückstellmittels an dem Magnet (44) durch sein entsprechendes Ende befestigt ist.

## Claims

1. A training appliance for practising combat, contact or grappling sports, comprising a punching bag (1) formed of a shock absorbing filling material (4, 4') disposed in the internal volume of a substantially cylindrical envelope (3) comprising, at the lower end, a lower closing wall (19) constituting a bottom wall and, at the upper end, an upper closing wall (6), **characterised in that** the lower part of the bag (1) is provided with ballasting means (100) which is pivotally mounted in a shock absorber (101) disposed around and in contact with said ballasting means, said shock absorber (101) is formed by an envelope wall (104) extending in a circle and determining an open housing (102) provided to receive the ballasting means (100), said envelope wall (104) having a lower bearing face and an upper edge, the thickness of this envelope wall (104), measured horizontally, decreasing from the bearing face towards the upper edge.

2. The appliance according to claim 1, **characterised in that** the ballasting means (100) is formed of a foam peripheral covering (100a) having substantially the shape of a spherical segment, and of a ballast weight (105) buried in the covering (100a), that this ballast weight is fixed to the lower closing wall (19), and that this ballast weight includes a through axial screwthread into which is screwed a tubular sleeve (190) for the passage of first return means (21) in a vertical position, said first return means (21) being able to occupy a stable initial state in which the bag (1) is vertical and an unstable final state in which the bag (1) is horizontal and laid on the ground.

3. The appliance according to claim 1, **characterised in that** the ballasting means (100) is formed of a shell (110) determining an internal chamber (111) in which a ballasting material (112) is disposed, said shell (110) having a horizontal bottom wall (110a), an envelope wall or lateral wall (110b) and a horizontal top wall (110c), these different walls determining the internal chamber (111) of the shell.

4. The appliance according to claim 3, **characterised in that** the lower part of the bag (1) is provided with a skirt (120) for protecting it and fixing it to the ballasting means (100).

5. The appliance according to one of claims 2 or 3, **characterised in that** the shape of the housing (102) is substantially complementary to that of the covering (100a) or the shell (110) of the ballasting means (100).

6. The appliance according to claim 1, **characterised in that** the envelope wall (104) of the shock absorber (101) forms an open ring, the two ends of which are opposite to each other and that the shock absorber (101), includes junction elements, to join the two ends of the formed ring to each other.

7. The appliance according to claim 1, **characterised in that** the shock absorber (101) is formed by a low-density foam and is provided with a skin (106) for protecting the low-density foam, said protective skin being provided with exhaust-forming calibrated through holes (107).

8. The appliance according to one of claims 1 to 7, **characterised in that** the shock absorber (101) has an upper lip (103) provided to cover the upper face of the ballasting means (100) and bear on this face.

9. The appliance according to claim 3, **characterised in that** the ballasting means (100) is passed through from side to side, along a vertical axis of symmetry, by a vertical perforation constituting a passage of a first elastic return means (21) in the vertical position, said first elastic return means (21) being able to occupy a stable initial state in which the bag (1) is vertical and an unstable final state in which the bag (1) is horizontal and laid on the ground.

10. The appliance according to one of claims 2 or 9, **characterised in that** it comprises, housed in the filling material (4, 4') of the bag (1), a rigid central tube (5) extending from the upper closing wall (6) to the lower closing wall (19) of the envelope (3), said tube being fixed to said walls and forming therewith the framework of the bag (1), the upper and lower openings of said tube (5) respectively communicating with a through hole made in the upper closing wall (6) and a through hole made in the lower closing wall (19), the first return means (21) being at least partly housed in the central tube (5).

11. The appliance according to claim 10, **characterised in that** it includes a second return means mechanically connected to the framework of the bag (1), said second return means being fixed to a first attachment member secured to the bag (1) and more particularly to the framework of said bag and being provided to be mechanically connected to a second attachment member secured to a ceiling, or a bracket or any other structure being developed above the bag (1).

12. The appliance according to claim 11, **characterised in that** the second return means is formed of a flexible elongate element in the form of a cable housed at least in part in the tube (5) fixed by one of the ends thereof to an attachment point secured to the central tube (5) of the punching bag (1), the other end thereof, external to the bag, being mechanically connected to the second attachment member, said cable (64) being subjected to forces tending to shorten the distance between the second attachment member and said bag (1) and to urge it towards its initial state.

13. The appliance according to claim 12, **characterised by** an upper retaining system (10) which is elastically deformable along its length, mechanically interposed between the second attachment member and the corresponding end of the cable (64), said retaining system constituting second return means.

14. The appliance according to claim 13, **characterised in that** there is disposed between the upper retaining system (10) and the second return means a means able to set a mechanical triggering threshold value below which only the upper retaining system is loaded in extension and above which the second return means is also loaded in traction, said means being formed by a trigger (44) formed of at least two elements (440), (441) joined to each other in a separable manner, one of which is mechanically connected to the bag (1) and the other of which is mechanically connected to the retaining system (10) and to the second return means, said elements (440), (441) being provided to be mechanically loaded away from each other and said elements (440), (441) of the trigger remaining together as long as the intensity of the mechanical loading that tends to separate them is below the triggering threshold value and being separated from each other when the intensity of said mechanical loading is greater than the triggering threshold value.

15. The appliance according to claim 14, **characterised in that** the trigger (44) is formed, on the one hand, of a magnetisable material wall (440) fixed to the upper closing wall (6) of the bag or forming part of said upper closing wall and a magnet (44) in magnetic contact with the magnetisable wall, said magnet (44) being fixed by a link to the upper retaining system (10), the cable (64) of the second return means having its corresponding end fixed to said magnet (44).
